# FASCICULE DE BREVET EUROPEEN

(11) **EP 2 069 870 B1**
(45) Date de publication et mention de la délivrance du brevet: **21.11.2018**
(21) Numéro de dépôt: 07800630.1
(22) Date de dépôt: 05.09.2007
(51) Int. Cl.: G04B 37/00, G04B 37/08, G04B 37/22

(54) **BOÎTIER DE MONTRE À CARRURE COMPOSITE**
UHRENGEHÄUSE MIT MULTIKOMPONENTEN-MITTELTEIL
WATCH CASE WITH A COMPOSITE MIDDLE

(30) Priorité: 27.09.2006 EP 06020199
(43) Date de publication de la demande: 17.06.2009
(73) Titulaire: Omega SA, 2500 Bienne (CH)
(72) Inventeur: BONNET, Pierre-Jean, CH-2608 Courtelary (CH); MONACHON, Jean-Claude, CH-2554 Les Vieux-Prés (CH)
(74) Mandataire: Ravenel, Thierry Gérard Louis
(86) Numéro de dépôt international: PCT/CH2007/000439
(87) Numéro de publication internationale: WO 2008/037097

(56) Documents cités:
- EP-A- 1 321 833
- EP-A1- 0 327 829
- CH-A- 640 995
- US-A1- 2002 131 332

## Description

### Domaine technique

La présente invention concerne un boîtier de montre à carrure composite comprenant une partie extérieure et une partie intérieure. La partie extérieure est réalisée en un matériau minéral dur choisi à la fois pour procurer une protection contre les agressions extérieures telles que la corrosion, les frottements ou les éraflures, et pour participer à l'esthétique générale de la montre. La partie intérieure est réalisée en un matériau facilement usinable et permet l'assemblage de tous les autres composants de la montre.

### Arrière plan technologique

On connaît déjà des pièces d'horlogerie dont le boîtier comporte une carrure réalisée en un matériau minéral dur naturel ou synthétique tel que le saphir, la céramique ou une pierre naturelle ou reconstituée. De tels matériaux supportent très mal les contraintes mécaniques de sorte qu'on a cherché à réduire le plus possible les usinages, voire à les réduire à un logement pour mouvement horloger et à des passages traversants pour les tiges des organes de commande.

Le document CH 517 963 décrit, selon un mode de réalisation, un habillage de type lunette-carrure réalisé à base d'un carbure métallique d'une dureté voisine de celle de la topaze, en soulignant qu'il y aurait de grosses difficultés à former des filetages dans un tel matériau pour assembler tous les autres composants de la montre. On rencontrerait les mêmes difficultés si le matériau utilisé était la topaze ou tout autre matériau minéral naturel ou synthétique. Pour résoudre ce problème d'assemblage des composants, il a alors été proposé d'utiliser une carrure interne métallique sur laquelle on vient emboîter la lunette-carrure, en compensant par collage d'éventuelles variations de cotes et en assurant l'étanchéité.

Le document US 4 620 798 décrit également une construction comportant une carrure intérieure et une carrure extérieure. La carrure intérieure métallique permet à la fois de fixer un fond par vissage et une lunette par collage qui comporte également un joint de colle permettant la fixation de la glace. Le fond et la lunette s'étendent légèrement radialement au delà de la carrure intérieure et permettent de maintenir en place la carrure extérieure réalisée en un matériau minéral naturel ou synthétique.

Une construction du type précédent est également décrite dans le document US 4 853 910 dans lequel une seule pièce formant à la fois cadran, lunette et carrure, réalisée en un matériau minéral dur, est assemblée sur une carrure interne métallique par collage.

Comme on peut le voir d'après l'art antérieur précité, le collage constitue, d'une façon ou d'une autre, une étape qui semble incontournable pour assembler une carrure extérieure en un matériau minéral ou synthétique et une carrure intérieure métallique.

La technique de collage comporte néanmoins des inconvénients bien connus. Le premier est le choix approprié d'une colle pour deux matériaux différents, tels qu'un métal et une céramique. Le second est lié au vieillissement de la colle pouvant conduire à des pertes d'adhérence, ou à des fissurations pouvant dans le temps amoindrir l'étanchéité du boîtier. De tels inconvénients ne sont pas acceptables pour des pièces d'horlogerie de moyenne ou haute gamme destinées à avoir une longue durée de vie.

Le document EP0327829 A1 divulgue une carrure composée de deux pièces maintenues l'une dans l'autre par friction.

### Résumé de l'invention

La présente invention vise donc à pallier les inconvénients de l'art antérieur précité en procurant un boîtier ayant une carrure extérieure en un matériau minéral naturel ou synthétique tel que la céramique, assemblée sans subir de contraintes mécaniques.

A cet effet l'invention concerne une boîte de montre à carrure composite selon la revendication 1.

En effet chaque bague comporte une extension périphérique radiale dont les portées en regard permettent le blocage de la carrure externe, par exemple par vissage des deux bagues l'une dans l'autre. Le seul usinage de la carrure externe, en un matériau minéral dur mais sensible aux contraintes mécaniques, concerne les passages traversants pour les organes de commandes. Ces passages traversants peuvent être réalisés avec un faible jeu étant donné que l'assemblage mécanique est reporté sur la carrure interne métallique.

### Brève description des dessins

D'autres avantages et caractéristiques de l'invention apparaîtront dans la description suivante d'un exemple de réalisation, donné à titre illustratif et non limitatif, en référence aux dessins annexés dans lesquels:
- la figure 1 représente en vue de dessus une montre-chronographe logée dans un boîtier selon l'invention;
- la figure 2 est une coupe partielle à 12h selon la ligne II-II de la figure 1;
- la figure 3 est une coupe partielle au droit d'un poussoir selon la ligne III-III de la figure 1, et
- la figure 4 est une vue en perspective éclatée du boîtier correspondant à la montre-chronographe de la figure 1.

### Description détaillée de l'invention

La figure 1 représente à titre d'exemple une montre-chronographe comportant de façon connue une couronne de remontage/mise à l'heure 3 et deux poussoirs 5a, 5b dont les tiges commandant le mouvement horloger 4 traversent nécessairement la carrure 1, pourvue de cornes 2 pour la fixation des brins de bracelet. L'heure courante et les données de chronométrage au moyen de compteurs s'affichent de façon classique sur un cadran 9. Il est bien évident que le concept d'une carrure extérieure en un matériau minéral naturel ou synthétique qui va être décrit ci-après s'applique également tout à fait à une montre ayant simplement une couronne, ou à une pièce d'horlogerie ayant au contraire un plus grand nombre de poussoirs.

En se référant maintenant aux figures 2, 3 et 4 on explique ci-après comment une construction selon l'invention permet d'avoir un boîtier avec une carrure extérieure 20, par exemple en céramique, sur laquelle ne s'exerce aucune contrainte mécanique et qui ne nécessite pas de joint de colle pour être assemblée.

La carrure extérieure 20 est en quelque sorte prise en sandwich par une carrure intérieure métallique 10, par exemple en acier ou en laiton. La carrure intérieure est réalisée en deux parties constituées par une bague supérieure 12 et par une bague inférieure 14, les deux bagues 12, 14 destinées à être mécaniquement assemblées l'une avec l'autre. Dans l'exemple représenté cet assemblage mécanique s'effectue par vissage de la bague supérieure 12 dans la paroi interne de la bague inférieure 14. Il est bien évident que, de façon équivalente, le vissage peut être effectué dans la paroi externe de la bague inférieure 14.

La bague supérieure 12 comporte une extension périphérique radiale 13 s'étendant au delà de la paroi de la bague inférieure 14. Elle comporte également une extension annulaire axiale 16 venant en butée sur un épaulement correspondant 18 de la bague inférieure 14. Au droit de l'anneau formé par l'épaulement 18, la bague supérieure 12 comporte une rainure 22 permettant la mise en place d'un joint d'étanchéité 23 entre les deux bagues 12, 14.

La bague supérieure 12 est également agencée pour permettre la fixation d'une lunette 7, qui est réalisée en deux parties 7a, 7b dans cet exemple, d'une glace 8 et d'un cadran 9. La lunette 7 est fixée sur la bague supérieure 12, l'anneau 7b permettant par exemple de faire varier l'esthétique d'un modèle donné, ou de rapporter des inscriptions.

La bague inférieure 14 comporte également une extension périphérique 15 s'étendant sensiblement à la même distance que l'extension 13 de la bague supérieure 12. Comme on le comprend facilement sur la vue en perspective éclatée de la figure 4, l'assemblage de la carrure extérieure 20 est très simple: on enfile la carrure extérieure 20 sur la bague inférieure 14, puis on visse la bague supérieure 12 jusqu'à ce que son extension axiale 16 vienne en butée sur l'épaulement 18 de la bague inférieure, les extensions radiales 13, 15 des bagues 12, 14 venant alors s'appuyer sur les bords supérieur et inférieur de la carrure extérieure 20. De façon à ce qu'il ne s'exerce aucune contrainte mécanique sur la céramique de la carrure extérieure 20, la distance entre les portées en regard des extensions 13, 15 doit être très légèrement supérieure à la hauteur de la carrure extérieure 20. Pour la même raison un certain jeu est également prévu entre la paroi externe de la carrure intérieure 10 et la paroi interne de la carrure extérieure 20. En outre la paroi externe de la bague inférieure 14 comporte une rainure annulaire 19 dans laquelle est logé un manchon 17 permettant un centrage radial de la carrure extérieure 20.

Comme pour la bague supérieure 12, la bague inférieure 14 est agencée pour l'assemblage d'autres composants de la montre, tels que fond 6 et le mouvement horloger 4. Dans l'exemple représenté, la bague inférieure 14 comporte à sa base un évidemment annulaire 24 permettant de loger un joint d'étanchéité 25 entre ladite bague 14 et le fond 6 clipsé. Il est bien évident que tout autre moyen d'assemblage connu de l'homme de l'art pour le fond est possible, tel qu'un vissage. Pour la fixation du mouvement 4, comme représenté à la figure 2, on peut utiliser une technique connue dans ce domaine en effectuant une fraisure 30 dans la paroi interne de la bague inférieure 14, dans laquelle est engagée une bride 31 fixée par une vis 32.

En se référant maintenant à la figure 3 représentant une coupe au niveau d'un poussoir 5b, ainsi qu'à la figure 4, on indique ci-après comment l'invention permet le passage des tiges des organes de commande 3, 5a, 5b sans exercer de contraintes mécaniques sur la carrure extérieure 20. La bague inférieure 14 est pourvue de passages traversants 26, disposés en regard de passages traversants 28 de la carrure extérieure 20. Dans le mode de réalisation préféré représenté, on voit que les passages traversants 28 ont une forme semi-circulaire ouverte vers le bas et que les passages traversants 26 comportent chacun un bourrelet 27 pouvant s'engager dans les passages traversant 28 et permettre une orientation angulaire univoque de la carrure extérieure 20. Les passages traversants 26 comportent un filetage permettant le vissage de la douille 29 comportant un mécanisme de poussoir qui ne sera pas décrit comme étant bien connu de l'homme du métier. Il en serait de même pour l'autre poussoir et pour la tige de remontage.

Dans l'exemple qui vient d'être décrit, on peut remarquer que la bague inférieure 14 est plus importante et joue un rôle "dominant". Il est bien évident, sans sortir du cadre de l'invention, que les rôles pourraient être inversés: la bague supérieure 12 pourrait avoir le rôle dominant en faisant des adaptations nécessaires à la portée de l'homme du métier.

De même, l'exemple décrit concerne un boîtier circulaire, mais l'invention n'est pas limitée à cette forme. Le boîtier pourrait avoir une forme ovale ou rectangulaire. La seule adaptation à faire consisterait à modifier l'assemblage mécanique des bagues 12, 14, par exemple en utilisant un dispositif de type clipsage, ce qui pourrait avoir l'avantage de rendre le boîtier totalement indémontable. La technique de "clipsage" pourrait bien évidemment être utilisée pour un boîtier circulaire.

De même pour un boîtier circulaire on pourrait assembler les bagues 12, 14 par un dispositif à baïonnette.

D'autres variantes et adaptations peuvent être envisagées par l'homme du métier sans sortir du cadre de la présente invention qui est définie par les revendications annexées.

## Revendications

1. Boîte de montre comprenant une carrure composite (1) traversée par les tiges des organes de commande (3, 5a, 5b), un fond (6), et une lunette (7) fermée par une glace (8) délimitant ensemble un espace dans lequel est logé un mouvement d'horlogerie (4) permettant un affichage d'informations horaires ou non horaires sur un cadran (9), ladite carrure (1) étant composée d'une carrure interne métallique (10) et d'une carrure externe (20) en un matériau minéral naturel ou synthétique, la carrure interne (10) étant composée d'une bague supérieure (12) assemblée avec une bague inférieure (14), ladite bague supérieure (12) comportant une extension axiale (16) venant en butée sur un épaulement périphérique (18) de ladite bague inférieure (14) et en ce que les deux bagues (12, 14) présentent chacune une extension (13, 15) radiale orientée vers l'extérieur permettant de bloquer à faible jeu la carrure externe (20) par assemblage mécanique des deux bagues (12, 14) l'une avec l'autre, la bague inférieure (14) étant agencée pour permettre l'assemblage du fond (6) et du mouvement d'horlogerie (4), le fond (6) étant fixé sur la bague inférieure (14) de manière amovible.

2. Boîte de montre selon la revendication 1, **caractérisée en ce que** les deux bagues (12, 14) sont assemblées par vissage.

3. Boîte de montre selon l'une quelconque des revendications 1 à 2, **caractérisée en ce qu'**un manchon (17) est logé dans un évidement (19) de l'une des bagues (12, 14) de la carrure interne (10) pour procurer un faible jeu entre les carrures interne (10) et externe (20) et permettre aussi un centrage radial de la carrure externe (20).

4. Boîte de montre selon l'une quelconque des revendications 1 à 2, **caractérisée en ce que** la bague supérieure (12) est agencée pour permettre l'assemblage de la glace (8), de la lunette (7) et du cadran (9).

5. Boîte de montre selon l'une quelconque des revendications 1 à 2, **caractérisée en ce que** l'extension radiale (13) de la bague supérieure (12) est pourvue d'un évidement (22) permettant de loger un joint (23) assurant l'étanchéité entre la bague supérieure (12) et la bague inférieure (14).

6. Boîte de montre selon l'une quelconque des revendications 1 à 2, **caractérisée en ce que** la base de la bague inférieure (14) comporte un évidement (24) permettant de loger un joint d'étanchéité (25) entre le fond (6) et la bague inférieure (14).

7. Boîte de montre selon l'une quelconque des revendications 1 à 2, **caractérisée en ce que** la carrure interne (10) et la carrure externe (20) comportent des passages traversants (26, 28) en regard des tiges des organes de commande (3, 5a, 5b).

8. Boîte de montre selon la revendication 7, **caractérisée en ce que** le passage traversant (28) de la carrure externe (20) a une forme semi-circulaire ouverte vers le fond de la boîte et **en ce que** le passage traversant (26) de la carrure interne (10) comporte un bourrelet (27) venant s'engager dans le passage traversant (28) de la carrure externe (20).

9. Boîte de montre selon l'une quelconque des revendications 1 à 2, **caractérisée en ce que** le matériau de la carrure externe (20) est choisi parmi la céramique, le saphir, les pierres naturelles ou artificielles

## Patentansprüche

1. Uhrengehäuse, umfassend einen von den Stiften von Steuerorganen (3, 5a, 5b) durchquerten Mittelteil (1) aus einem Materialverbund, einen Boden (6) und eine durch ein Uhrenglas (8) verschlossene Lünette (7), die zusammen einen Raum begrenzen, in dem ein Uhrwerk (4) untergebracht ist, das eine Anzeige von zeitlichen und nicht zeitlichen Informationen auf einem Zifferblatt (9) ermöglicht, wobei der Mittelteil (1) aus einem inneren Metallmittelteil (10) und aus einem äußeren Mittelteil (20) aus einem natürlichen mineralischen oder synthetischen Material gebildet ist, wobei der innere Mittelteil (10) gebildet ist aus einem oberen Ring (12), der mit einem unteren Ring (14) zusammengefügt ist, wobei der obere Ring (12) eine axiale Verlängerung (16) aufweist, die an einer Umfangsschulter (18) des unteren Rings (14) anliegt, und dass die beiden Ringe (12, 14) jeweils eine radiale Verlängerung (13, 15) aufweisen, die nach außen ausgerichtet ist und ermöglicht, den äußeren Mittelteil (20) durch mechanische Montage der beiden Ringe (12, 14) miteinander mit geringem Spiel zu verriegeln, wobei der untere Ring (14) so angeordnet ist, dass er die Montage des Bodens (6) und des Uhrwerks (4) ermöglicht, und der Boden (6) an dem unteren Ring (14) lösbar befestigt ist.

2. Uhrengehäuse nach Anspruch 1, **dadurch gekennzeichnet, dass** die beiden Ringe (12, 14) miteinander verschraubt sind.

3. Uhrengehäuse nach Anspruch 1 oder 2, **dadurch gekennzeichnet, dass** in einer Aussparung (19) eines der Ringe (12, 14) des inneren Mittelteils (10) eine Hülse (17) untergebracht ist, um ein geringes Spiel zwischen dem inneren Mittelteil (10) und dem äußeren Mittelteil (20) bereitzustellen und ferner eine radiale Zentrierung des äußeren Mittelteils (20) zu ermöglichen.

4. Uhrengehäuse nach Anspruch 1 oder 2, **dadurch gekennzeichnet, dass** der obere Ring (12) so angeordnet ist, dass er die Montage des Uhrenglases (8), der Lünette (7) und des Zifferblatts (9) ermöglicht.

5. Uhrengehäuse nach Anspruch 1 oder 2, **dadurch gekennzeichnet, dass** die radiale Verlängerung (13) des oberen Rings (12) mit einer Aussparung (22) versehen ist, die ermöglicht, eine Dichtung (23) unterzubringen, die die Dichtigkeit zwischen dem oberen Ring (12) und dem unteren Ring (14) gewährleistet.

6. Uhrengehäuse nach Anspruch 1 oder 2, **dadurch gekennzeichnet, dass** die Basis des unteren Rings (14) eine Aussparung (24) aufweist, die ermöglicht, eine Dichtung (25) zwischen dem Boden (6) und dem unteren Ring (14) unterzubringen.

7. Uhrengehäuse nach Anspruch 1 oder 2, **dadurch gekennzeichnet, dass** der innere Mittelteil (10) und der äußere Mittelteil (20) Durchlässe (26, 28) für die Stifte der Steuerorgane (3, 5a, 5b) aufweisen.

8. Uhrengehäuse nach Anspruch 7, **dadurch gekennzeichnet, dass** der Durchlass (28) des äußeren Mittelteils (20) eine zum Boden des Gehäuses offene, halbkreisförmige Form aufweist und dass der Durchlass (26) des inneren Mittelteils (10) einen Wulst (27) aufweist, der in dem Durchlass (28) des äußeren Mittelteils (20) in Eingriff ist.

9. Uhrengehäuse nach Anspruche 1 oder 2, **dadurch gekennzeichnet, dass** das Material des äußeren Mittelteils (20) aus Keramik, Saphir, Natursteinen oder Kunststeinen ausgewählt ist.

## Claims

1. Watch case including a composite middle part (1) through which pass the stems of the control members (3, 5a, 5b), a back cover (6) and a bezel (7) closed by a crystal (8) together delimiting a space which houses a timepiece movement (4) for displaying time data or non-time related data on a dial (9), said middle part (1) being formed of an inner metallic middle part (10) and an outer middle part (20) made of a natural or synthetic mineral material, the inner middle part (10) being formed of a top ring (12) assembled to a bottom ring (14), said top ring (12) including an axial extension (16) which abuts on a peripheral shoulder (18) of said bottom ring (14), and in that the two rings (12, 14) each have a radial extension (13, 15) oriented towards the exterior for blocking the outer middle part (20) with a slight play by mechanically assembling the two rings (12, 14) to each other, the bottom ring (14) being arranged to allow assembly of the back cover (6) and the timepiece movement (4), the back cover (6) being fixed removably to the bottom ring (14).

2. Watch case according to claim 1, **characterized in that** the two rings (12, 14) are assembled by screwing.

3. Watch case according to any of claims 1 and 2, **characterized in that** a sleeve (17) is housed in a recess (19) of one of the rings (12, 14) of the inner middle part (10) to provide a slight play between the inner and outer middle parts (10, 20) and to allow the outer middle part (20) to be centred radially.

4. Watch case according to any of claims 1 and 2, **characterized in that** the top ring (12) is arranged to allow assembly of the crystal (8), the bezel (7) and the dial (9).

5. Watch case according to any of claims 1 and 2, **characterized in that** the radial extension (13) of the top ring (12) is provided with a recess (22) for housing a sealing gasket (23) ensuring water-resistance between the top ring (12) and the bottom ring (14).

6. Watch case according to any of claims 1 and 2, **characterized in that** the base of the bottom ring (14) includes a recess (24) for housing a sealing gasket (25) between the back cover (6) and the bottom ring (14).

7. Watch case according to any of claims 1 and 2, **characterized in that** the inner middle part (10) and the outer middle part (20) include through passages (26, 28) opposite the stems of the control members (3, 5a, 5b).

8. Watch case according to claim 2, **characterized in that** the through passage (28) of the outer middle part (20), has a semi-circular shape, open towards the bottom of the case and **in that** the through passage (26) of the inner middle part (10) includes a collar (27) that engages in the through passage (28) of the outer middle part (20).

9. Watch case according to claim 1, **characterized in that** the material of the outer middle part (20) is selected from among ceramics, sapphire and natural or artificial jewels.
